# EUROPÄISCHE PATENTSCHRIFT

(11) **EP 0 955 128 B1**
(45) Veröffentlichungstag und Bekanntmachung des Hinweises auf die Patenterteilung: **17.07.2002**
(21) Anmeldenummer: 98109828.8
(22) Anmeldetag: 29.05.1998
(51) Int. Cl.: B24B 15/02, B24B 11/00

(54) **Dichtungsanordnung, insbesondere für Brennstoffeinspritzventile in Brennkraftmaschinen und Verfahren zur Herstellung eines Dichtsitzes**
Sealing arrangement, especially for injectors of an internal combustion engine and method for manufacturing such a sealing seat
Dispositif d'étanchéité, en particulier pour injecteurs de moteur à combustion interne et procédé d'un tel siège d'étanchéité

(30) Priorität: 06.05.1998 US 73550
(43) Veröffentlichungstag der Anmeldung: 10.11.1999
(73) Patentinhaber: Ernst Thielenhaus GmbH & Co. KG, 42285 Wuppertal (DE)
(72) Erfinder: Becker, Manfred G., Novi, Michigan 48375 (US)
(74) Vertreter: Albrecht, Rainer Harald, Dr.-Ing.

(56) Entgegenhaltungen:
- WO-A-97/28392
- DE-A- 2 033 051
- DE-A- 2 410 805
- DE-A- 19 545 333
- US-A- 4 365 747

## Beschreibung

Die Erfindung betrifft eine Dichtungsanordnung, insbesondere für Brennstoffeinspritzventile in Brennkraftmaschinen, bestehend aus einer Ventilkugel und einem Ventilkörper, der einen konischen Ventilsitz für die Ventilkugel aufweist, wobei der konische Ventilsitz eine durch Schleifen bearbeitete Oberfläche aufweist.

Der konische Ventilsitz eines Kugelventils, welches in kleinen Abmessungen als Brennstoffeinspritzventil eingesetzt wird, wird durch Schleifen mit einem kegelförmigen Schleifwerkzeug bearbeitet, wobei zwischen dem Schleifwerkzeug und der zu bearbeiteten konischen Oberfläche ein Linienkontakt besteht. Bei dem bekannten Schleifverfahren sind, in einer Querschnittsebene betrachtet, Formabweichungen von der Kreisform unvermeidlich. Bei einem Brennstoffeinspritzventil, welches einen mittleren Durchmesser des konischen Ventilsitzes von einigen Millimetern aufweist, beträgt die Formabweichung von der Kreisform mehr als 1 µm, bezogen auf den Durchmesser. Formabweichungen von mehr als 1 µm führen zu störenden Leckraten bei geschlossenem Ventil.

Der Erfindung liegt die Aufgabe zugrunde, eine insbesondere für Brennstoffeinspritzventile einsetzbare Dichtungsanordnung bestehend aus Ventilkugel und konischem Ventilsitz anzugeben, die sich durch einen möglichst dichten Sitz der Ventilkugel auf dem Ventilsitz des Ventilkörpers auszeichnet und für metallische sowie keramische Werkstoffpaarungen der Ventilkugel und des Ventilkörpers geeignet ist.

Ausgehend von einer Dichtungsanordnung des eingangs beschriebenen Aufbaues wird die Aufgabe erfindungsgemäß dadurch gelöst, daß der Ventilsitz eine durch Feinschleifen (Finishbearbeitung) in die konische Fläche eingearbeitete ringförmig umlaufende und im Längsschnitt kreisbogenförmige Sitzfläche für den Dichtsitz der Ventilkugel aufweist, wobei der Radius des die Sitzfläche bildenden Kreisbogens größer ist als der Radius der Ventilkugel und die im Längsschnitt muldenförmige Vertiefung der Sitzfläche so bemessen ist, daß die im Querschnitt gemessene Formabweichungen des konisch geschliffenen Ventilsitzes von der Kreisform zumindest im Scheitelbereich der kreisbogenförmigen Sitzfläche eliminiert sind. Durch die Einarbeitung einer im Ventilkörperlängsschnitt kreisbogenförmigen Sitzfläche, deren Breite in bezug auf die Breite des konischen Ventilsitzes sehr klein ist und auf den unmittelbaren Kontaktbereich zwischen Ventilkugel und Ventilsitz beschränkt ist, kann die Formabweichung von der Kreisform auf einen Wert von weniger als 0,1 µm (Mikrometer) reduziert werden. Im Ergebnis resultiert ein Dichtsitz zwischen metallischer/keramischer Metallkugel und metallischer/keramischer Sitzfläche, die sich durch eine sehr geringe Leckrate auszeichnet.

Bei einer Dichtungsanordnung für ein Brennstoffeinspritzventil, dessen mittlerer Durchmesser des Ventilsitzes einige Millimeter beträgt, beträgt die Breite der Sitzfläche vorzugsweise 200 bis 500 µm. Die Sitzfläche sollte eine Oberflächenrauhigkeit von weniger als 0,1 µm Ra aufweisen. Die im Scheitel der kreisbogenförmigen Sitzfläche gemessene muldenförmige Vertiefung zur Mantelebene des Ventilsitzes liegt im Bereich von 2 bis 10 µm.

Gegenstand der Erfindung ist ferner ein Verfahren zur Herstellung eines Dichtsitzes zwischen einer Ventilkugel und einem Ventilkörper mit konischem Ventilsitz, insbesondere für Brennstoffeinspritzventile in Brennkraftmaschinen, bei dem
ein Ventilkörper mit einem konisch geschliffenen Ventilsitz für die Ventilkugel in einen rotierend antreibbaren Werkstückhalter eingespannt wird,
ein zylindrischer Schleifstein für eine Feinschleifbearbeitung mit einem Einsatz, der radiale Bewegungen des Schleifsteins zuläßt, in einen Werkzeughalter eingesetzt wird, der unter einem Anstellwinkel von 1 bis 10° schräg zur Rotationsachse des Werkstückhalters ausgerichtet ist,
durch eine Vorschubbewegung des Werkzeughalters und/oder des Werkstückhalters der konische Ventilsitz und der Schleifstein in Kontakt gebracht werden, wobei der Schleifstein mit einer stirnseitigen Bearbeitungskante am gesamten Umfang des konischen Ventilsitzes anliegt,
wobei der Werkzeughalter und der Werkstückhalter gegensinnig rotierend angetrieben werden und mittels des Schleifsteins eine ringförmig umlaufende und im Ventilkörperlängsschnitt kreisbogenförmige Sitzfläche für die Ventilkugel in den konischen Ventilsitz eingearbeitet wird, wobei der Radius des die Sitzfläche bildenden Kreisbogens größer ist als der Radius der Ventilkugel und die im Ventilkörperlängsschnitt muldenförmige Vertiefung der Sitzfläche so bemessen ist, daß im Querschnitt gemessene Formabweichungen des konisch geschliffenen Ventilsitzes von der Kreisform zumindest im Scheitelbereich der kreisbogenförmigen Sitzfläche eliminiert sind. Der Werkzeughalter ist unter einem vorgegebenen Einstellwinkel zur Rotationsachse des Werkstückhalters ausgerichtet und führt keine Schwenkbewegungen oder oszillierende Bewegungen aus. Die gegensinnigen Rotationsbewegungen des Schleifsteins und des Werkstückes in Kombination mit der gewählten Ausrichtung des Werkstückhalters zur Achse des Werkstückes generieren eine ringförmig umlaufende, muldenförmige und in der Ventilkörperlängsachse kreisbogenförmig ausgebildete Sitzfläche. Durch die Halterung des Schleifsteins in einem flexiblen Einsatz, der unter dem Anpreßdruck radiale Ausgleichsbewegungen des Schleifsteins zuläßt, kann der Schleifstein exzentrischen Bewegungen des konisch geschliffenen Ventilsitzes folgen, wobei stets eine vollständige Anlage des Schleifsteins am gesamten Umfang des Ventilsitzes gewährleistet ist. Dadurch wird erreicht, daß Formabweichungen von der Kreisform, die nach der Feinschleifbearbeitung der konischen Sitzfläche noch vorhanden sind, eliminiert werden.

Gemäß einer bevorzugten Ausführung der Erfindung wird der Schleifstein in einen Kunststoffschaft eingesetzt, der als flexibler Einsatz mit einem Radialspiel von 100 bis 300 µm im Werkzeughalter geführt und mit einem rückwärtigen Anschlußzapfen mit einem Preßsitz im Werkzeughalter fest eingespannt ist.

In weiterer Ausgestaltung lehrt die Erfindung, daß der Einsatz in einem im Werkzeughalter beweglichen Stellkolben gehalten ist, der durch Druckbeaufschlagung mit einem Hydraulikfluid Zustell- und Rückstellbewegungen relativ zum Werkstückhalter ausführt. Ferner kann durch eine Zentralbohrung des Werkzeughalters, des Einsatzes und des Schleifsteins Kühlflüssigkeit der Kontaktfläche zwischen dem Schleifstein und dem Werkstück zugeführt werden.

Im folgenden wird die Erfindung anhand einer lediglich ein Ausführungsbeispiel darstellenden Zeichnung ausführlich erläutert. Es zeigen schematisch
- Fig. 1: einen Längsschnitt durch eine Dichtungsanordnung für ein Brennstoffeinspritzventil mit einer metallischen Ventilkugel und einem metallischen Ventilkörper, der einen konischen Ventilsitz für die Ventilkugel aufweist,
- Fig. 2: die Oberflächenstruktur des Ventilsitzes im Bereich der Kontaktfläche der Ventilkugel,
- Fig. 3: das Verfahren zur Herstellung der Sitzfläche des Ventilsitzes,
- Fig. 4: den Längsschnitt durch eine Vorrichtung zur Durchführung des in Fig. 3 dargestellten Verfahrens.

Die in Fig. 1 dargestellte Dichtungsanordnung, die für ein Brennstoffeinspritzventil für Brennkraftmaschinen bestimmt ist, besteht aus einer Ventilkugel 1 und einem Ventilkörper 2, der einen konischen Ventilsitz 3 für die Ventilkugel 1 aufweist. Der konische Ventilsitz 3 weist eine durch Schleifen bearbeitete Oberfläche mit einer Oberflächenrauhigkeit von 0,3 bis 0,5 µm Ra auf. Bei der Schleifbearbeitung, die mit einer kegelförmigen Schleifscheibe durchgeführt wird, sind, bezogen auf die Querschnittsebene, Formabweichungen von der Kreisform unvermeidlich. Sie beruhen darauf, daß bei der Schleifbearbeitung stets nur eine Linienberührung zwischen dem Schleifwerkzeug und der zu bearbeiteten Oberfläche des Werkstückes auftritt. Die Formabweichungen von der Kreisform betragen bei einer Dichtungsanordnung mit einem Ventilkörper, dessen Ventilsitz 2 bis 3 mm im Durchmesser aufweist, Formabweichungen von bis zu 5 µm.

Insbesondere aus der Fig. 2 geht hervor, daß der Ventilsitz eine durch Feinschleifen (Finishbearbeitung) in die konische Fläche eingearbeitete, ringförmig umlaufende und im Längsschnitt kreisbogenförmige Sitzfläche 4 für den Dichtsitz der Ventilkugel 1 aufweist. Der Radius des die Sitzfläche 4 bildenden Kreisbogens ist größer als der Radius der Ventilkugel 1. Die im Ventilkörperlängsschnitt muldenförmige Vertiefung der Sitzfläche ist ferner so bemessen, daß im Querschnitt gemessene Formabweichungen des konisch geschliffenen Ventilsitzes von der Kreisform zumindest im Scheitelbereich der kreisbogenförmigen Sitzfläche eliminiert sind.

Bei einer Dichtungsanordnung für Brennstoffeinspritzventile weist der konische Ventilsitz 3 im Mittel einen Durchmesser von einigen Millimetern auf. Die in der Mantelebene des konischen Ventilsitzes 3 gemessene Breite der Sitzfläche 4 ist wesentlich kleiner als die Breite des konischen Ventilsitzes und beträgt 200 bis 500 µm. Die Oberflächenrauhigkeit der Sitzfläche ist gering, wobei durch die Finishbearbeitung ohne weiteres eine Mittelrauhigkeit von 0,1 µm Ra erreichbar ist. Die im Scheitel der kreisbogenförmigen Sitzfläche 4 gemessene muldenförmige Vertiefung zur Mantelebene des Ventilsitzes liegt im Bereich von 2 bis 10 µm.

Im Ausführungsbeispiel beträgt der mittlere Durchmesser des Ventilsitzes, gemessen an der Kontaktfläche zur Ventilkugel 2,7 mm. Die Ventilkugel weist einen Durchmesser von 3,9 mm auf. In den konischen Ventilsitz ist eine im Ventilkörperlängsschnitt kreisbogenförmige Sitzfläche eingearbeitet, wobei der Radius des Kreisbogens 2,9 mm beträgt und größer ist als der Radius der Ventilkugel. Die Breite der Sitzfläche beträgt 300 µm. Die muldenförmige Vertiefung beträgt 5 µm (Fig. 2). Der Dichtsitz der erfindungsgemäßen Anordnung weist eine Leckrate von 0,03 cm³ bei einer Druckdifferenz von 2,5 bar auf.

Das Verfahren zur Herstellung der erfindungsgemäßen Dichtungsanordnung ist schematisch in Fig. 3 dargestellt.

Ein Ventilkörper 2 wird mit einem konisch geschliffenen Ventilsitz 3 für die Ventilkugel in einen rotierend antreibbaren Werkstückhalter 5 eingespannt. Ein zylindrischer Schleifstein 6 für eine Feinschleifbearbeitung (Finishbearbeitung), wird mit einem Einsatz 7, der radiale Ausgleichsbewegungen des Schleifsteins 6 zuläßt, in einen Werkzeughalter 8 eingesetzt, der unter einem Anstellwinkel α von 1 bis 10° schräg zur Rotationsachse 9 des Werkstückhalters 5 ausgerichtet ist. Durch eine Vorschubbewegung des Werkzeughalters 8 und/oder Werkstückhalters 5 werden der konische Ventilsitz 3 und der Schleifstein 6 in Kontakt gebracht, wobei der Schleifstein 6 mit einer stirnseitigen Bearbeitungskante am gesamten Umfang des konischen Ventilsitzes 3 anliegt. Der Werkzeughalter 8 und der Werkstückhalter 5 werden dann gegensinnig rotierend angetrieben, wobei mittels des Schleifsteins 6 eine ringförmig umlaufende und im Ventilkörperlängsschnitt kreisbogenförmige Sitzfläche 4, wie in Fig. 2 dargestellt, in den konischen Ventilsitz 3 eingearbeitet wird.

Die konstruktive Ausführung der Vorrichtung ergibt sich insbesondere aus der Fig. 4. Der Schleifstein 6 ist in einem Kunststoffschaft eingesetzt, der als flexibler Einsatz 7 mit einem Radialspiel von 100 bis 300 µm im Werkzeughalter 8 geführt und mit einem rückwärtigen Anschlußzapfen 10 mit einem Preßsitz im Werkzeughalter 8 fest eingespannt ist. Der Kunststoffschaft 7 ist in einem im Werkzeughalter 8 beweglichen Stellkolben 11 gehalten, der durch Druckbeaufschlagung mit einer Hydraulikflüssigkeit Zustell- und Rückstellbewegungen relativ zum Werkstückhalter 5 ausführt. Ferner erkennt man zentrale Bohrungen 12 des Werkzeughalters, des Einsatzes und des Schleifsteins für die Zuführung von Kühlflüssigkeit zur Kontaktfläche zwischen dem Schleifstein und dem Werkstück

## Patentansprüche

1. Dichtungsanordnung, insbesondere für Brennstoffeinspritzventile in Brennkraftmaschinen, bestehend aus einer Ventilkugel (1) und einem Ventilkörper (2), der einen konischen Ventilsitz (3) für die Ventilkugel (1) aufweist, wobei der konische Ventilsitz (3) eine durch Schleifen bearbeitete Oberfläche aufweist, **dadurch gekennzeichnet, daß** der Ventilsitz (3) eine durch Feinschleifen in die konische Fläche eingearbeitete, ringförmig umlaufende und im Längsschnitt kreisbogenförmige Sitzfläche (4) für den Dichtsitz der Ventilkugel (1) aufweist, wobei der Radius des die Sitzfläche (4) bildenden Kreisbogens größer ist als der Radius der Ventilkugel (1) und die im Längsschnitt muldenförmige Vertiefung der Sitzfläche (4) so bemessen ist, daß im Querschnitt gemessene Formabweichungen des konisch geschliffenen Ventilsitzes (3) von der Kreisform zumindest im Scheitelbereich der kreisbogenförmigen Sitzfläche (4) eliminiert sind.

2. Dichtungsanordnung nach Anspruch 1, **dadurch gekennzeichnet, daß** die in der Mantelebene des konischen Ventilsitzes (3) gemessene Breite der Sitzfläche 200 bis 500 µm beträgt und die Sitzfläche (4) eine Oberflächenrauhigkeit von weniger als 0,1 µm Ra aufweist.

3. Dichtungsanordnung nach Anspruch 1 oder 2, **dadurch gekennzeichnet, daß** die im Scheitel der kreisbogenförmigen Sitzfläche (4) gemessene muldenförmige Vertiefung zur Mantelebene des Ventilsitzes (3) im Bereich von 2 bis 10 µm liegt.

4. Verfahren zur Herstellung eines Dichtsitzes zwischen einer Ventilkugel und einem Ventilkörper mit konischem Ventilsitz, insbesondere für Brennstoffeinspritzventile in Brennkraftmaschinen, bei dem
ein Ventilkörper (2) mit einem konisch geschliffenen Ventilsitz (3) für die Ventilkugel (1) in einen rotierend antreibbaren Werkstückhalter (5) eingespannt wird,
ein zylindrischer Schleifstein (6) für eine Feinschleifbearbeitung mit einem Einsatz (7), der radiale Bewegungen des Schleifsteins (6) zuläßt, in einen Werkzeughalter (8) eingesetzt wird, der unter einem Anstellwinkel (α) von 1 bis 10° schräg zur Rotationsachse (9) des Werkstückhalters (5) ausgerichtet ist,
durch eine Vorschubbewegung des Werkzeughalters (8) und/oder des Werkstückhalters (5) der konische Ventilsitz (3) und der Schleifstein (6) in Kontakt gebracht werden, wobei der Schleifstein (6) mit einer stirnseitigen Bearbeitungskante am gesamten Umfang des konischen Ventilsitzes (3) anliegt,
wobei der Werkzeughalter (8) und der Werkstückhalter (5) gegensinnig rotierend angetrieben werden und mittels des Schleifsteins (6) eine ringförmig umlaufende und im Ventilkörperlängsschnitt kreisbogenförmige Sitzfläche (4) für die Ventilkugel (1) in den konischen Ventilsitz (3) eingearbeitet wird, wobei der Radius des die Sitzfläche (4) bildenden Kreisbogens größer ist als der Radius der Ventilkugel (1) und die im Ventilkörperlängsschnitt muldenförmige Vertiefung der Sitzfläche (4) so bemessen ist, daß im Querschnitt gemessene Formabweichungen des konisch geschliffenen Ventilsitzes (3) von der Kreisform zumindest im Scheitelbereich der kreisbogenförmigen Sitzfläche (4) eliminiert sind.

5. Verfahren nach Anspruch 4, **dadurch gekennzeichnet, daß** der Schleifstein (6) in einen Kunststoffschaft eingesetzt wird, der als flexibler Einsatz (7) mit einem Radialspiel von 100 bis 300 µm im Werkzeughalter (8) geführt und mit einem rückwärtigen Anschlußzapfen (10) mit einem Preßsitz im Werkzeughalter (5) fest eingespannt ist.

6. Verfahren nach Anspruch 4 oder 5, **dadurch gekennzeichnet, daß** der Einsatz (7) in einem im Werkzeughalter (8) beweglichen Stellkolben (11) gehalten ist, der durch Druckbeaufschlagung mit einer Hydraulikflüssigkeit Zustell- und Rückstellbewegungen relativ zum Werkstückhalter (5) ausführt.

7. Verfahren nach einem der Ansprüche 4 bis 6, **dadurch gekennzeichnet, daß** durch eine Zentralbohrung (12) des Werkzeughalters (8), des Einsatzes (7) und des Schleifsteins (6) Kühlflüssigkeit der Kontaktfläche zwischen dem Schleifstein und dem Werkstück zugeführt wird.

## Claims

1. A seal arrangement, particularly for fuel injection valves in internal combustion engines, consisting of a valve ball (1) and a valve body (2) which comprises a tapered valve seat (3) for the valve ball (1), wherein the tapered valve seat (3) has a surface which is machined by grinding, **characterised in that** the valve seat (3) comprises an encircling annular seating (4) for the impermeable seat of the valve ball (1), which seating is incorporated in the tapered face by precision grinding and which is circularly arcuate in longitudinal section, wherein the radius of the circular arc forming the seating (4) is larger than the radius of the valve ball (1) and the indentation of the seating (4), which is trough-shaped in longitudinal section, is sized so that differences in shape, as measured in cross-section, of the taper-ground valve seat (3) from the shape of a circle are eliminated at least in the vertex region of the circularly arcuate seating (4).

2. A seal arrangement according to claim 1, **characterised in that** the width of the seating, as measured in the plane of the envelope of the tapered valve seat (3), is 200 to 500 µm, and the seating (4) has a surface roughness of less than 0.1 µm Ra.

3. A seal arrangement according to claims 1 or 2, **characterised in that**, as measured at the vertex of the circularly arcuate seating (4), the trough-shaped indentation is situated within the range from 2 to 10 µm from the plane of the envelope of the valve seat (3).

4. A method of producing an impermeable seat between a valve ball and a valve body comprising a tapered valve seat, particularly for fuel injection valves in internal combustion engines, wherein
a valve body (2), which has a taper-ground valve seat (3) for the valve ball (1), is clamped in a workpiece holder (5) which can be driven in rotation,
a cylindrical grindstone (6) for precision grinding machining, which has an insert (7) which permits radial movements of the grindstone (6), is inserted in a toolholder (8) which is aligned inclined at a setting angle (α) of 1 to 10° to the axis of rotation (9) of the workpiece holder (5), and
the tapered valve seat (3) and the grindstone (6) are brought into contact by an advance movement of the tool holder (8) and/or of the workpiece holder (5), wherein a machining edge on an end face of the grindstone (6) is seated against the entire periphery of the tapered valve seat (3),
wherein the tool holder (8) and the workpiece holder (5) can be driven in rotation in opposite directions, and an encircling annular seating (4) for the valve ball (1), which seating is circularly arcuate in the longitudinal section of the valve body, is incorporated in the tapered valve seat (3) by means of the grindstone (6), wherein the radius of the circular arc forming the seating (4) is larger than the radius of the valve ball (1), and the indentation in the seating ( 4), which is trough-shaped in the longitudinal section of the valve body, is sized so that, as measured in cross-section, differences in shape of the taper-ground valve seat (3) from the shape of a circle are eliminated at least in the vertex region of the circularly arcuate seating (4).

5. A method according to claim 4, **characterised in that** the grindstone (6) is inserted in a plastics shank, which is guided in the tool holder (8) as a flexible insert (7) with a radial clearance of 100 to 300 µm, and which is fixedly clamped in the tool holder (5) by a rear connection shank (10) with a press fit.

6. A method according to claims 4 or 5, **characterised in that** the insert (7) is held in an actuating piston (11) which can move in the tool holder (8) and which executes advance and return movements in relation to the workpiece holder (5) by the action of pressure from a hydraulic fluid thereon.

7. A method according to any one of claims 4 to 6, **characterised in that** a cooling liquid is fed to the contact face between the grindstone and the workpiece through a central bore (12) in the tool holder (8), in the insert (7), and in the grindstone (6).

## Revendications

1. Dispositif d'étanchéité, en particulier pour soupapes d'injection de carburant dans des moteurs à combustion interne, comprenant une bille de soupape (1) et un corps de soupape (2), lequel comporte un siège de soupape conique (3) pour la bille de soupape (1), le siège de soupape conique (3) présentant une surface usinée par meulage, **caractérisé en ce que** le siège de soupape (3) présente, pour le siège d'étanchéité de la bille de soupape (1), une surface de siège (4) périphérique en forme d'anneau et en forme d'arc de cercle en coupe longitudinale, pratiquée par meulage de finition dans la surface conique, le rayon de l'arc de cercle qui forme la surface de siège (4) étant plus grand que le rayon de la bille de soupape (1), et le renfoncement, en forme d'auge en coupe longitudinale, de la surface de siège (4) ayant des dimensions telles que des écarts de forme, mesurés dans la section transversale, du siège de soupape (3) meulé coniquement, par rapport à la forme circulaire, sont éliminés au moins dans la zone du sommet de la surface de siège (4) en forme d'arc de cercle.

2. Dispositif d'étanchéité selon la revendication 1, **caractérisé en ce que** la largeur de la surface de siège, mesurée dans le plan de l'enveloppe du siège de soupape conique (3), est comprise entre 200 et 500 µm et la surface de siège (4) présente une rugosité de surface inférieure à 0,1 µm Ra.

3. Dispositif d'étanchéité selon la revendication 1 ou 2, **caractérisé en ce que** le renfoncement en forme d'auge, mesuré au sommet de la surface de siège (4) en forme d'arc de cercle, est compris entre 2 et 10 µm par rapport au plan d'enveloppe du siège de soupape (3).

4. Procédé de réalisation d'un siège d'étanchéité entre une bille de soupape et un corps de soupape à siège de soupape conique, en particulier pour des soupapes d'injection de carburant dans des moteurs à combustion interne, dans lequel
un corps de soupape (2) avec un siège de soupape (3), meulé coniquement, pour la bille de soupape (1), est serré dans un porte-pièce (5) qui peut être entraîné en rotation,
une pierre de meulage cylindrique (6) pour un meulage de finition, qui comporte un insert (7) autorisant des mouvements radiaux de la pierre de meulage (6), est insérée dans un porte-outil (8) qui est orienté, selon un angle d'inclinaison (α) de 1 à 10°, obliquement par rapport à l'axe de rotation (9) du porte-pièce (5),
par un mouvement d'avance du porte-outil (8) et/ou du porte-pièce (5), le siège de soupape conique (3) et la pierre à meuler (6) sont amenés en contact, la pierre à meuler (6) s'appliquant, par un bord d'usinage frontal, contre tout le pourtour du siège de soupape conique (3),
le porte-outil (8) et le porte-pièce (5) étant entraînés en rotation en sens contraires, et une surface de siège (4) périphérique de forme annulaire et en forme d'arc de cercle dans la section longitudinale du corps de soupape, étant usinée, au moyen de la pierre à meuler (6), pour la bille de soupape (1) dans le siège de soupape conique (3), le rayon de l'arc de cercle qui forme la surface de siège (4) étant plus grand que le rayon de la bille de soupape (1), et le renfoncement, en forme d'auge en coupe longitudinale, de la surface de siège (4) ayant des dimensions telles que des écarts de forme, mesurés dans la section transversale, du siège de soupape (3) meulé coniquement, par rapport à la forme circulaire, sont éliminés au moins dans la zone du sommet de la surface de siège (4) en forme d'arc de cercle.

5. Procédé selon la revendication 4, **caractérisé en ce que** la pierre à meuler (6) est insérée dans une tige en matière plastique qui, en tant qu'insert (7) flexible, est guidée avec un jeu radial de 100 à 300 µm dans le porte-outil (8), et est serrée fixement dans le porte-outil (5) à ajustement serré, au moyen d'un tenon de raccordement (10) à l'arrière.

6. Procédé selon la revendication 4 ou 5, **caractérisé en ce que** l'insert (7) est maintenu dans un piston de réglage (11) déplaçable dans le porte-outil (8) et qui exécute des mouvements de mise au point et de rappel par rapport au porte-pièce (5), par action d'une pression au moyen d'un liquide hydraulique.

7. Procédé selon l'une des revendications 4 à 6, **caractérisé en ce qu'**un liquide de refroidissement est acheminé vers la surface de contact entre la pierre à meuler et la pièce, à travers un trou central (12) du porte-outil (8), de l'insert (7) et de la pierre à meuler (6).
